# EUROPÄISCHE PATENTSCHRIFT

(11) **EP 0 022 507 B1**
(45) Veröffentlichungstag und Bekanntmachung des Hinweises auf die Patenterteilung: **29.06.1983**
(21) Anmeldenummer: 80103710.2
(22) Anmeldetag: 30.06.1980
(51) Int. Cl.: C25D 11/24, G01P 13/00

(54) **Verfahren zum chemischen Aufzeichnen von Grenzschichtströmungen**
Process for chemically recording boundary layer currents
Procédé d'enregistrement par voie chimique de courants de couche limite

(30) Priorität: 16.07.1979 DE 2928690
(43) Veröffentlichungstag der Anmeldung: 21.01.1981
(73) Patentinhaber: SIEMENS AKTIENGESELLSCHAFT, 80333 München (DE)
(72) Erfinder: Dötzer, Richard Dr., D-8500 Nürnberg (DE); Plundrich, Winfried, D-8501 Kalchreuth (DE)

## Beschreibung

Die Erfindung betrifft ein Verfahren zum chemischen Aufzeichnen von Grenzschichtströmungen durch Anströmen von unverdichteten elektrischen anodisch oxidierten Aluminiumoberflächen mit einem bewegten Medium, dem reaktive, saure oder basische Agenzien beigemischt sind und Einfärben der veränderten Schicht.

Für viele Bereiche der Technik ist das Erfassen der Grenzschichtströmungen von Bedeutung. Insbesondere in Maschinen-, Apparate- und Gerätebauteilen sowie Kühl- und Heizaggregaten als auch an Wandungen von Schiffen, Wasserbauten, Flüssigkeitsbehältern u.dgl. sind Ermittlungen von Grenzschichtströmungen von Interesse. Das Strömungsgeschehen und dessen Ermittlung gibt auch Auskunft über die Grenzschichtdicke und den Wärme- und Stoffübergang. Hierfür eingesetzte Methoden unter Verwendung von Messsonden, z.B. Laseranemometer, durch Fixieren einer Vielzahl von Wollfäden und Photographieren derselben während der Beströmung, durch Abtragen oder Mitziehen von löslichen oder zähflüssigen Abstrichen, durch chemische Veränderung von Oberflächenschichten bzw. Oberflächenbeschichtungen mittels in die strömende Flüssigkeit eingebrachter geeigneter Chemikalien, z. B. Schlierenmethode, sind sehr aufwendig.

Es ist ferner bekannt, Grenzflächenströmungen dadurch chemisch aufzuzeichnen, dass eine elektrisch anodisch oxidierte unverdichtete Aluminiumoberfläche von einem mit reaktiven sauren oder basischen chemischen Agenzien vermischten Luftstrom angeströmt und die durch den Gasstrom unterschiedlich veränderte Schicht eingefärbt wird (DE-C 2 133 835).

Aufgabe der Erfindung ist, Grenzschichtströmungen in strömenden wässrigen, nichtwässrigen und öligen Medien aufzuzeichnen und auf den beströmten Oberflächen lokal sichtbar zu machen, um Informationen über das Strömungsgeschehen, die Beströmung von Oberflächen, die Grenzschichtdicke, den Wärme- und Stoffübergang für die Prüfung und Optimierung von Strömungsvorgängen für strömungstechnisch interessierende Objekte wie z.B. Schiffe und Motoren zu gewinnen.

Dies wird erfindungsgemäss dadurch erreicht, dass in das bewegte Medium einer farblosen oder gefärbten wässrigen, nichtwässrigen oder öligen Flüssigkeit oder in oder auf die nicht oder nicht vollständig verdichtete anodisch oxidierte Aluminiumoberfläche eine in die anodisch oxidierte Aluminiumoberfläche einlagerbare oder adsorbierbare Substanz homogen oder pointillisiert auf(ein)-gebracht wird, die loslich ist in wässrigen, nWc - wässrigen oder öligen Medien und gegebenenfalls nachfolgend eine nicht kapillaraktive Schutz-oder Abdeckpaste, die ein mit Farbstoffen reagierendes Agens enthält, aufgebracht wird und dass die Oberflächen mit der farblosen oder gefärbten Flüssigkeit beströmt werden und die durch die Grenzschichtströmung in die kapillaraktive Eloxalschicht eingeschriebene Verfärbung und/oder Konturierung entwickelt wird.

Geeignete Aluminiumoberflächen können erfindungsgemäss aus einem anodisierfähigen Aluminiumwerkstoff, einem mit anodisierfähigem Aluminium beschichtbaren Material oder einem mit einer selbstklebenden, anodisierbaren Aluminiumfolie beklebten oder überzogenen Material bestehen.

Das erfindungsgemässe Verfahren ist einfach durchführbar bei einem verhältnismässig geringen zeitlichen und technischen Aufwand. Es erlaubt eine direkte Aufzeichnung der Grenzschichtströmungsverhältnisse. Die Deutung und Auswertung ist durch die konturenscharfe Aufzeichnung leicht vorzunehmen. Es tritt insbesondere kein Verzerren in der Chemigraphieaufzeichnung ein. Es können auch Intensität und Strömungsrichtung auf den beströmten Oberflächen lokal sichtbar gemacht werden. Von besonderem Vorteil ist die Möglichkeit der Durchführung des Verfahrens nicht nur bei Raumtemperatur, sondern auch bei niedrigeren Temperaturen (bis - 20°C) und vor allem bei höheren Temperaturen bis ca. 250 °C und dass auf sowohl glatten als auch rauhen Oberflächen aussagekräftige Grenzschichtströmungschemigraphien erhalten werden können. Auch die Profilierung des zu untersuchenden Modells spielt keine Rolle, da die Eloxalschicht mit der Farbstoffeinlagerung selbst in spitzen Winkeln und an Rundungen hergestellt werden kann. Durch die Verdichtungsmöglichkeit der chemigraphierten Farbeloxalschicht weisen die Grenzschichtaufzeichnungen in der Farbintensität nahezu unbegrenzte Haltbarkeit auf. Die exakt einzustellenden Bedingungen zur Herstellung der Eloxalschichtdicke und der Farbstoffkonzentration gewährleisten eine hohe Reproduzierbarkeit der «Trägersubstanzkonzentration» sogar bei kurzen Expositionszeiten. Das erfindungsgemässe Verfahren bietet die Möglichkeit auch noch bei extrem hohen Umdrehungsgeschwindigkeiten, die Grenzschichtströmungen beispielsweise eines Flügelrades in einer Strömungsvorrichtung aufzuzeichnen, da ein Abplatzen oder Wegschleudern der präparierten Schicht durch die auftretenden Fliehkräfte nicht eintritt. Selbst nieder- und hochviskose Flüssigkeiten führen noch zu konturenscharfen Chemigraphien.

Als zu chemigraphierende Oberflächen, kapillaraktive Eloxaloberflächen, sind Bauteile und Formstücke aus vorzugsweise farblos anodisierfähigen AI-Werkstoffen, damit eine Beeinträchtigung der Farbkontraste ausgeschlossen wird, vorzugsweise jedo kle efähige olien und bleche aus Reinaluminium in Dicken von 20 µm bis zu einigen Millimetern geeignet. Bei strömungstechnisch interessierenden Objekten, deren Oberflächen nicht aus farblos anodisierfähigen AI-Werkstoffen bestehen, stellt man Modelle aus solchen AI-Werkstoffen (z.B. aus Raffinal®, AIMg3 oder AIMgSi 0,5) her oder überzieht deren Oberflächen oder zumindest die strömungstechnisch interessierenden Oberflächenbereiche mit farblos anodisierfähigem Aluminium, AI-Folien oder AI-Blechen. Handelt es sich um Objekte aus elektrisch leitfähigen Materialien, dann kann deren Oberfläche mit Hilfe des Galvanoaluminierverfahrens mit dem vorzüglich und farblos-transparent anodisierbaren Galvano-Aluminium (Sigal^{@-}Oberfläche) beschichtet werden. Die Galvano-Aluminium-Eloxal-Schicht-Oberflächen sind sehr homogen und gleichmässig einfärbbar, frei von Texturen und mit 4000 N/mM²HV vorteilhaft hart, d.h. für strömungstechnisch stark oder sogar abrasiv beanspruchte Oberflächen besonders geeignet. Die Galvano-Aluminium-Eloxal-Beschichtung von Bauteilen und Formstücken bietet sich vorzugsweise dann an, wenn die zu chemigraphierenden Oberflächen dreidimensional gekrümmt sind (z. B. Propellerblatt einer Schiffsschraube oder Oberfläche einer Rühr- oder Förderschnecke) und das formgetreue Überziehen bzw. Bekleben mit AI-Folie Schwierigkeiten bereitet. Weitere geeignete Verfahren zur Beschichtung von Bauteilen oder Formstücken aus Aluminium sind z. B. Vakuumbedampfen, Flammspritzen und Tauchaluminieren, wenn die hierdurch erhaltenen Aluminiumbeschichtungen gleichmässig hinreichend dicht und dick und vorzugsweise farblos anodisierbar sind. Geeignete strömende Medien sind z. B. Wasser und wässrige und organische Lösungen sowie ölige und pastöse Flüssigkeiten.

Nach dem erfindungsgemässen Verfahren können beispielsweise auf nach dem Gleichstrom-Schwefelsäure-Verfahren (GS-Verfahren) hergestellten Eloxalschichten im Bereich von 1-25 µm, vorzugsweise 8-12 um Dicke, Grenzschichtströmungen mittels charakteristischer Farbstoffadsorption aufgezeichnet werden.

Hierzu kann gemäss einer Verfahrensweise A erfindungsgemäss die Flüssigkeit homogen mit einem von der farblosen Eloxalschicht adsorbierbaren Farbstoff angefärbt werden. Es findet bei ruhender Flüssigkeit ein langsames und auf allen (von der eingefärbten Flüssigkeit berührten) Oberflächenbereichen gleichmässiges Eindiffundieren und Adsorbieren von Farbstoff statt. Bei strömender Flüssigkeit hingegen wird in Abhängigkeit von der jeweiligen Grenzschichtdicke und Beströmungszeit mit abnehmender Grenzschichtdicke mehr Farbstoff adsorbiert und dadurch ein charakteristisches Bild der lokalen Grenzschichtströmung direkt aufgezeichnet. Weil sich die Grenzschichtströmung gewissermassen selbst in die kapillaraktive Eloxalschicht einschreibt, kann ein solches Aufzeichnungsverfahren als «Eloxal-Farbschicht-Chemigraphie von Grenzschichtströmungen» bezeichnet werden.

Vor allem bei nichtwässrigen Flüssigkeiten hat sich eine Verfahrensweise B, die negative Verfahrensweise zur Verfahrensweise A, besonders bewährt. Hierzu wird erfindungsgemäss die Eloxaloberfläche homogen eingefärbt und der strömenden Flüssigkeit ein den Farbstoff entfärbendes bzw. chemisch sichtbar veränderndes Agens zugesetzt. Mit abnehmender Grenzschichtdicke wird das Agens stärker und rascher wirksam. Es entsteht ein Eloxal-Farbschicht-Chemigraphie-Negativ.

Gemäss einer weiteren vorteilhaften Ausführungsform C des erfindungsgemässen Verfahrens kann sowohl bei eingefärbter als auch bei nicht eingefärbter unverdichteter Eloxaloberfläche durch das strömende Medium ein Verdichtungsvorgang herbeigeführt werden, der zunächst zu einem latenten Chemigraphiebild führt, das durch einen Entwicklungsvorgang, einmal durch Ätzkontrastierung zum anderen durch Einfärben, sichtbar wird.

Diese Verfahrensweise eignet sich besonders für heisse hydroxylionenhaltige Flüssigkeiten. Überall dort wo die heisse hydroxylionenhaltige Flüssigkeit die eingefärbte Eloxalschicht beströmt, wird der Farbstoff durch Verdichten der Eloxalschichtfeinstruktur kochfest eingeschlossen. Aus den nicht oder nur mässig von der heissen Flüssigkeit beströmten Oberflächenbereichen kann der Farbstoff durch anschliessendes Behandeln mit verdünnten Agenzien, z.B. verdünnter Salpetersäure oder Schwefelsäure, herausgelöst werden. Dadurch entsteht ein besonders kontrastreiches Chemigraphiebild der Grenzschichtströmung (Ätzkontrastierung).

Auch bei nicht eingefärbten Eloxalschichtoberflächen ist diese Verfahrensweise mit heissen hydroxylionenhaltigen Flüssigkeiten anwendbar, wobei dann die nicht oder nur mässig beströmten Oberflächenbereiche beim anschliessenden Einfärben Farbstoff adsorbieren und sich dadurch von den verdichteten Oberflächenbereichen, die keinen Farbstoff mehr aufnehmen können, gut sichtbar abheben.

Gemäss einer weiteren vorteilhaften Ausführungsform des erfindungsgemässen Verfahrens kann auch die lokale Richtung und unter bestimmten Bedingungen auch die Geschwindigkeit der Grenzschichtströmung und deren zeitliche Fortentwicklung aufgezeichnet werden. Es wird auf die Oberflächen aus kapillaraktiver Eloxalschicht deradsorbierbare Farbstoff in Form von Farbstoffpunkten, vorzugsweise regelmässig mit Hilfe der Siebdrucktechnik, beliebig dicht oder aufgelockert unmittelbar auf der Eloxalschichtoberfläche - gewissermassen in der Grenzschicht - deponiert. Der Farbstoff kann so ausgewählt sein, dass ihn die strömende Flüssigkeit auflöst oder nicht auflöst. In letzterem Falle wird dann durch einen lösenden Zusatz zur strömenden Flüssigkeit die Auflösung des Farbstoffes herbeigeführt. In jedem Falle werden die kleinen punktförmigen Farbstoffdepots im Masse der lokalen Grenzschichtströmung aufgelöst, wobei überraschenderweise unmittelbar Farbstoff aus diesem kleinen Farblösungsvolumen, das von der Grenzschichtströmung richtungsgetreu mitgeführt wird, in die kapillaraktive Eloxalschicht deutlich sichtbar adsorbiert wird. Von jedem von der Grenzschichtströmung erfassten Farbstoffpunkt geht ein Farbschweif aus, der sich sofort in die Eloxalschicht chemigraphisch _{"}einschreibt_{"} und damit den lokalen Verlauf der Grenzschichtströmung aufzeichnet und sichtbar macht. Die chemisorptive Bindung der Farbstoffmoleküle in der Eloxalschichtfeinstruktur, beispielsweise Näpfchen, Röhren, ist so stark, dass die Farbschweife von der weiter darüberhin strömenden Flüssigkeit nicht ausgewaschen werden und die pointillisierte Grenzschichtströmungs-Chemigraphie stabil und dauerhaft ist. Bei Expositionszeiten von wenigen Minuten bis herab in den Sekundenbereich können Grenzschichtströmungsverläufe richtungsgetreu aufgezeichnet und fixiert werden.

Bei dieser als «Pointillisierungstechnik» bezeichneten Verfahrensweise ist eine Relation zwischen Farbschweiflänge und lokaler Geschwindigkeit der Grenzschichtströmung vorhanden. Ein einfacher Zusammenhang scheint aber nur bei laminarer Strömung und innerhalb bestimmter Geschwindigkeitsbereiche zu bestehen.

Gilt es die Strömungsänderung bzw. einen zeitlich später eintretenden anderen Strömungsverlauf durch Aufzeichnung des Grenzschichtströmungsverlaufes zu erfassen, so hat sich die nachfolgend als «Doppelpointillisierung» bezeichnete Verfahrensweise besonders bewährt. Sie ermöglicht auch das Ausschalten bzw. Zurückdrängen von Anlaufeinflüssen auf die Grenzschichtströmungschemigraphie stationärer Flüssigkeitsströmungen. Gemäss der Erfindung wird eine nach dem Pointillisierungsverfahren auf der Eloxaloberfläche appliziertes Farbstoff-Punktraster durch eine farblose, nicht-chemigraphierende, langsam oder zunächst nicht lösliche Substanz, die über die ganze Oberfläche in hinreichender Schichtdicke aufgebracht werden kann, mit einem zweiten Sieb gleicher Punktfolge, jedoch mit einem etwas grösseren Punktdurchmesser darüber gedruckt. Bei solchermassen präparierten Eloxalschichtoberflächen beginnt das Chemigraphieren der Grenzschichtströmung erst nach dem Auflösen der übergedruckten Substanz, das heisst Anlauf- oder Einsenkprobleme können ausgeschaltet werden. Bei nicht löslichen Substanzen wird die Auflösung im gewünschten Zeitpunkt durch den Zusatz kleiner Mengen eines auflösenden Stoffes in das Flüssigkeitsvolumen herbeigeführt. Da auch dieser Auflösungsvorgang im Masse der lokalen Grenzschichtströmung stattfindet, tritt keine störende Beeinflussung der Grenzschichtströmungs-Chemigraphie ein.

Auch diese und eine weitere Verfahrensweise nützen das Prinzip des an sich bekannten Siebdruckes. Diese weitere Ausführungsform F des erfindungsgemässen Verfahrens wird mit besonderem Vorteil bei Substanzen eingesetzt, die an feuchter Luft wenig beständig sind. Es werden hierzu erfindungsgemäss auf eine homogen eingefärbte Eloxalschichtoberfläche vorzugsweise mittels Siebdrucktechnik Substanzpunkte aus z.B. reduzierenden Stoffen wie z.B. Natriumdithionit, Na₂S₂O₄ oder Hydrazinsulfat N₂H₆SO₄ oder oxidierenden Stoffen wie z.B. Ammoniumpersulfat (NH₄)₂ S₂O₂, Kaliumpersulfat K₂S₂O₈, Natriumperborat NaBO₂·H₂O₂·3 H₂O oder Na₂B₄O₇·H₂O₂·9H₂O Perborax oder chemisch den Farbstoff sichtbar verändernde Stoffe (nitrierende, bromierende oder zersetzende Stoffe) aufgedruckt, die dann von der strömenden Flüssigkeit gelöst und gemäss dem Verlauf der Grenzschichtströmung den adsorbierten Farbstoff entfärben oder sichtbar verändern.

Für das erfindungsgemässe Verfahren sind zur Einfärbung der Eloxalschicht bzw. des Flüssigkeitsmediums wasserlösliche, in organischen Lösungsmitteln lösliche und öllösliche Farbstoffe, insbesondere die im Handel erhältlichen Aluminiumfarbstoffe geeignet, z.B. Alizarin-, Indanthren-, Anthrachinon-, Azo-, Indigo- oder Chinaldinfarbstoffe.

Für die Anwendung der «Pointillisierungstechnik» werden für wässrige Strömungsmedien die gleichen Farbstoffe verwendet.

Bei nichtwässrigen Medien werden bevorzugt im Handel erhältliche Farbpasten (Aluprint®) oder käufliche Farbstoffe (z.B. Saviny1⁰) eingesetzt.

Für die öligen Medien eignen sich ebenfalls bevorzugt die bereits erwähnten Aluprint^{O-}Pasten oder die Farbstoffe Sudanblau^{@}, -rot usw.

Um jedoch diese teils pulverförmigen Farbstoffe einzusetzen, müssen sie zur Anwendung der Siebdrucktechnik in einem pastösen Zustand überführt werden.

Vielfach hat sich eine Paste aus mehreren Komponenten als besonders günstig erwiesen, in der die eine Komponente die Funktion der eigentlichen Druckpaste mit passender Konsistenz und Oberflächenspannung sowie ausgezeichneter Haftfestigkeitsvermittlung für das Farbstoffdepot, vorzugsweise das siebgedruckte Farbstoffdepot hat, während die andere Komponente den eigentlichen Chemigraphiefarbstoff darstellt, der von strömenden Flüssigkeitsmedien gelöst und aus dem gefärbten Grenzschichtströmungsvolumen in die kapillaraktive Eloxalschicht chemisorbiert und adsorbiert wird. Zur Einstellung der erforderlichen Viskosität wird noch ein Verdünner, vorzugsweise Methyläthylketon, zugesetzt.

Bei Beströmung mit z.B. nichtwässrigen oder öligen Strömungsmedien, bei denen der Chemigraphiefarbstoff nicht unmittelbar löslich ist, werden dem Strömungsmedium geringe Mengen eines organischen, jedoch mischbaren Lösungsmittels, beispielsweise Aceton, Dichlormethan, Toluol oder Xylol zugesetzt.

Zur Verstärkung des Chemigraphie-Aufzeichnungseffektes können den Farbstoff- und Agenzienpasten auch noch im UV-Licht aufleuchtende oder fluoreszierende Stoffe beigemischt werden, in Sonderfällen radioaktiv markierte Stoffe, die nach dem Chemigraphieren durch Auflegen einer strahlungsempfindlichen Folie auf die chemigraphierte Eloxalschicht in an sich bekannter Weise durch längere Expositionszeiten auch noch sehr verdünnte, in minimaler Menge adsorbierte Stoffe und damit den Verlauf der Grenzschichtströmung sehr empfindlich sichtbar machen. Auch geeignete Kombinationen photographisch nutzbarer Stoffe erwiesen sich als vorteilhaft.

Für die erfindungsgemässe Verfahrensweise durch Pointillisieren mittels Siebdruck unter Verwendung eines Rasters, beispielsweise eines Rasters mit Punkt-, Strich- oder Kreisrasteröffnungen, wobei gemäss der Doppelpointillisierung mit zwei Rastereinheiten gearbeitet wird, dessen Öffnungen beispielsweise die punkt- oder strichförmig im zweiten Raster etwas grösser als im ersten sind (Fig. 4 und 5), werden erfindungsgemäss Abdeck- und Schutzpasten verwendet, die im Flüssigkeitsmedium hinreichend langsam löslich sind, mit dem Farbstoff nicht reagieren und in die kapillaraktive Eloxalschicht weder adsorbierbar noch einlagerbar sind. Sofern die Paste im Flüssigkeitsmedium unlösliche Bestandteile enthält, müssen diese durch Zugabe' kleinster Mengen an Lösungsvermittlern auflösbar sein. Druckpasten aus Rohrzucker (Saccharose), Methylcellulose und Wasser oder Gelatine, Methylcellulose und Wasser haben sich als geeignet erwiesen. Besonders geeignete Pastenmischungen bestehen aus 50 Gewichtsteilen Saccharose, 4 Gewichtsteilen Methylcellulose und 46 Gewichtsteilen Wasser oder 2-3 Gewichtsteilen Gelatine, 0,5 Gewichtsteilen Methylcellulose und ca. 60 Gewichtsteilen Wasser.

Nach dem Trocknen der bedruckten Eloxalschicht-Aluminiumfolien oder -aluminiumbleche an reiner Luft bei Raumtemperatur in etwa 2 Stunden oder im Trockenschrank bei 50°C in ca. 30 Minuten sind die erfindungsgemässen Chemigraphie-Materialien für Grenzschichtströmungsaufzeichnungen einsetzbar. In Polyäthylenfolientaschen eingepackt bzw. eingeschweisst sind sie bei Raumtemperatur in trockener Atmosphäre mindestens 1 Jahr haltbar und gut auf Vorrat zu halten.

Das erfindungsgemässe Verfahren wird mit besonderem Vorteil zum Aufzeichnen von Grenzschichtströmungen eingesetzt, die in Kühl- und Heizaggregaten auftreten sowie in Umlauf-, Galvanisier- und Spülbädern. Die Aufzeichnungen erlauben z.B. die Optimierung der Wasserkühlung von Flachbaugruppen.

Die Erfindung wird durch die folgenden Beispiele näher erläutert.

### Herstellung des Chemigraphie-Materials

### a) Herstellung einer farblosen Aluminiumeloxalschichtoberfläche

1. Ein Zylinder (oder Hohlzylinder) mit den Abmessungen 55 mm hoch, 60 mm Durchmesser aus AIMg3 gefertigt, dessen Oberflächen im Strömungskanal chemigraphisch untersucht werden sollen, wird im stabilisierten Perchloräthylen-Dampfbad entfettet, im NaOH-Bad einige Sekunden abgeätzt und seine Oberfläche in Spül- und Beizbädern, z. B. aus verdünntem HN0₃ gereinigt.
   Unmittelbar anschliessend wird dann der gereinigte Zylinder (oder Hohlzylinder) in einem Anoden-Rahmen aus Titan-Werkstoff fixiert und kontaktiert und seine Oberfläche bei 1,5 A/dm² Stromdichte und von 0 bis 17 V ansteigender Badspannung in 18°C kalten Gleichstrom-Schwefelsäure-Eloxierbad (GS-Bad) ca. 30 min anodisch oxidiert.
2. Die dreidimensional gekrümmte Oberfläche einer Modellschiffsschraube aus Stahl, Messing oder Bronze wird mit einer ca. 20 µm dünnen Galvano-Aluminiumschicht überzogen und die sehr homogene silberhelle Galvano-Aluminiumschicht dann im GS- oder GSX-Bad ca. 15µm stark anodisiert.
3. Auf abwickelbare Bauteiloberflächen werden selbstklebende Aluminiumfolienstücke ca. 0,1 mm stark aufgebracht, die zuvor durch kurzzeitiges Eintauchen in verdünnte Natronlauge, Wasser und entionisierten Wasser gereinigt worden sind. Zum Anodisieren werden die Stücke dann in ein GSX-Bad eingesenkt und bei 1,5 Aldm² Stromdichte, 22 Volt Badspannung und 13 °C 40 min anodisch oxidiert.

### b) Einfärbung einer Aluminiumeloxalschicht

1. Ein nach dem Verfahren a1) hergestelltes Muster wurde bei einer Badtemperatur von 20°C 5 min eingefärbt in einem Färbebad enthaltend 3 g/i «Aluminiumblau®». Nach ca. 0,5minütigem Spülen in Wasser von 20° zeigen die Zylinderoberflächen eine allseitig homogene blaue Einfärbung und können nach dem Trocknen bei 50°C oder Tauchspülen in Aceton und Trockenblasen mit öfreier Pressluft sofort für Chemigraphieversuche eingesetzt werden. In Polyäthylenfolien eingeschweisst und bei Raumtemperatur aufbewahrt sind die eingefärbten Eloxaloberflächen praktisch über 12 Monate kapillaraktiv und einsatzfähig.
2. Ein nach dem Verfahren a3) einseitig mit einer ca. 151lm dicken Eloxalschicht überzogenes und mit Aluminiumfolie beschichtetes Werkstück wird unter Verwendung und Einsatz eines Färbebades homogen tiefrot eingefärbt.

### c) Pointillisieren

Auf anodisierte Aluminiumstücke oder mit Aluminiumfolie bestückte anodisierte Teile mit unverdichteten ungefärbten oder gefärbten Eloxalschichten wird mittels Siebdruck ein Muster hergestellt, vorzugsweise mit regelmässig verteilten Punkt-, Strich-, Balken- oder Kreisrastern, vgl. Fig. 1a, 1b, 2a, 2b. Solche Raster und Anordnungen sind im Hinblick auf das damit auszudruckende Farbstoffvolumen je Rastereinheit besonders vorteilhaft anwendbar für die Grenzschichtströmungs-Chemigraphie in Strömungskanälen, wo eine Hauptströmungsrichtung vorgegeben ist und höhere Strömungsgeschwindigkeiten (Balkenstruktur) zu erwarten sind. Der aufzulösende Farbstoffvorrat je Rastereinheit ist bei Strich- und Balkenstrukturen grösser als bei Punktrastern. Eine weitere Möglichkeit, das lokale Farbstoffvolumen bzw. Farbstoffdepot zu erhöhen und von Vorzugsrichtungen frei zu sein, eröffnen Drucksiebe mit Kreisrasteranordnungen, wie sie die Fig. 3a und 3b zeigen. Es können auch Raster aus Dreiecken (mit Spitze in Hauptströmungsrichtung), langgezogenen Rauten oder Quadraten u.dgl. in vorteilhafter Anordnung für das Bedrukken von kapillaraktiven Eloxalschichtoberflächen verwendet werden.

Die mit der geeigneten Lochstruktur versehenen Drucksiebe werden nun im Siebdruckrahmen in einem Abstand von 1-3 mm über der Eloxalschichtoberfläche der AI-Folie oder des AI-Bleches straff eingespannt und mit den Farbstoffpasten oder Agenzienpasten beaufschlagt. Mittels einer Gummirackel wird der Siebdruck der Farbstoffpasten auf die unverdichtete trockene Eloxalschichtoberfläche vollzogen.

Die Rastereinheit aus Farbstoff- oder Agenzienpasten enthalten je Rasterstruktur praktisch gleichgrosse Menge an adsorbierbarem Farbstoff bzw. chemisch reagierenden Agenzien in praktisch gleicher räumlicher Form (Spitzkegel, Halbkugel, Wall usw.), so dass über die ganze pointillisierte Eloxalschichtoberfläche lokal überall dieselben stofflichen und geometrischen Voraussetzungen vorgesehen sind. Dies gilt auch für die nach dem Siebdrucken durch sorgfältiges und gleichmässiges Trocknen erhaltenen lagerfähigen pointillisierten Chemigraphie-Materialien.

### A. Eloxalfarbschichtchemigraphie - Positiv

### Beispiel 1

Auf eine gemäss a3) vorbehandelte Aluminiumfolie wird ein Zylinder senkrecht in einen mit Wasser gefüllten Strömungskanal gestellt bei Verwendung von

Chemigraphie-Material:
0,1 mm dicke AI-Folie mit ca. 15 µm GS-Eloxalschicht gemäss a3)

Flüssigkeitsmedium:
Wasser von Raumtemperatur mit 0,01 g/I mit Aluminiumblau 2LW^{O} homogen eingefärbt
Strömungsgeschwindigkeit: 0,2 m/s

### Expositionszeit: 4,0 min

Den Grenzschichtströmungsverlauf in der Nachbarschaft des Zylinders zeigt Fig. 6. Man sieht deutlich den schalenförmigen Aufbau des sich an der Vorderseite des Zylinders als Widerstandskörper aufstauenden Flüssigkeitsmediums und das durch Wirbelbildung verursachte «Tot- wasser»-Gebiet an der Rückseite des Zylinders als hervorstechendste Charakteristika des Grenzschichtströmungsverlaufes.

### Beispiel 2

Ein gemäss a1) beschichteter Zylinder auf nach a3) beschichtete Aluminiumfolie wird senkrecht in einem mit Öl (Paraffin) gefüllten und mit Aluprint- Marineblau^{@} (5 g/I), gelöst in Methyläthylketon, eingefärbtes Medium in den Strömungskanal eingebracht. Die Temperatur der strömenden Flüssigkeit beträgt 70°C, die Strömungsgeschwindigkeit ca. 8 cm/sec und die Expositionszeit 8 min. Fig. 7 zeigt den Grenzschichtströmungsverlauf in der Nachbarschaft des Zylinders. Man sieht deutlich, dass auch in öligen Flüssigkeiten und bei höheren Temperaturen kontrastreiche Grenzschichtströmungsaufzeichnungen erhalten werden können. Auch in diesem Falle lässt sich der schalenförmige Aufbau des sich aufstauenden Flüssigkeitsvolumens vor dem Zylinder als Widerstandskörper erkennen. Infolge der anderen Viskositäts- und Strömungsverhältnisse als bei Wasser (Beispiel 1) zeigt sich an der Rückseite des Zylinders auf der Aluminiumfolie ein ganz anderes Grenzschichtströmungsbild.

Nach dieser Verfahrensweise können mit Vorteil Strömungsanalysen in Auto- und Mehrbereichsölen vorgenommen werden.

### B) Eloxalfarbschichtchemigraphie-Negativ

### Beispiel 3

Auf eine Aluminiumfolie gemäss a3) 12 um stark mit GSX-Eloxalschicht anodisiert und rot eingefärbt wird ein Zylinder senkrecht in einen mit Wasser und etwas Salpetersäure enthaltenden Strömungskanal gestellt. Bei einer Strömungsgeschwindigkeit von 0,5 m/s und einer Expositionszeit von 1,5 min wird ein konturenstarkes Chemigraphiebild für den Grenzschichtströmungsverlauf erhalten. Dieses ist der Fig. 6 sehr ähnlich, jedoch im Sinne eines Farbbildnegativs. Wo in Fig. 6 stärkere Farbtiefen zu erkennen sind, ist hier der rote Farbstoff stärker herausgelöst und die entsprechenden Oberflächenbereiche erscheinen silberhell-farblos bis blassrot.

Ein gleiches Chemigraphiebild ist erhältlich, wenn anstelle der Salpetersäure das stark oxidierend wirkende Ozon verwendet wird. Es genügen hiervon bereits Mengen von etwa 0,01 Gew.-%.

### C) Eloxalfarbschichtchemigraphie - latentes Bild mit Entwicklung

### Beispiel 4

Chemigraphie-Material:
0,2 mm dicke AI-Folie von 140 x 220 mm Fläche beidseitig gemäss a3) mit einer ca. 15 um starken GSX-Eloxalschicht überzogen, gut gewaschen und getrocknet, jedoch nicht eingefärbt.

Versuchseinrichtung:
Heisswasserdüse von 1 mm 0 Öffnungsweite mit einem Anstellwinkel von etwa 10° gegen die präparierte AI-Folie gerichtet.

Flüssigkeitsmedium: Wasser von 90°C
Ausströmungsgeschwindigkeit: > 5 m/s

Expositionszeiten:
a) 0,75 min (rechts auf der AI-Folie)
b) 1,5 min (Mitte der AI-Folie)
c) 3,0 min (links auf der AI-Folie)

Auf der farblosen Oberfläche sind keine Grenzschichtströmungsaufzeichnungen zu erkennen, wenngleich sich die Grenzschichtströmung durch lokal unterschiedliche Verdichtungsgrade schon in die Eloxalschicht eingeschrieben hat. Durch anschliessendes Eintauchen der AI-Folie in ein Färbebad: 3 g/I Aluminiumblau 2 LW^{*} von 20°C über 5 min lang wird das latente Chemigraphiebild kontrastreich sichtbar wie die Fig. 8 (a, b, c) deutlich zeigt. Unter Titelbild 8c wird der Feinbau des chemigraphischen Grenzschichtströmungsbildes klar sichtbar.

Dieses Beispiel zeigt die hohe Empfindlichkeit der kapillaraktiven Eloxalschichtoberfläche gegen Verdichtungsvorgänge mit heissem Wasser oder Hydroxylionen.

### Beispiel 5

Das in Beispiel 4 prinzipiell aufgezeigte Verfahren wird nun durch einen Versuch im Strömungskanal - im Heisswasser-Strömungskanal - praxisnah ergänzt.

Fig. 9 zeigt die Eloxal-Farbschicht-Chemigraphie des Grenzschichtströmungsverlaufes um ein Tragflügelprofilsegment im mit heissem Wasser betriebenen Strömungskanal.

Abmessungen des Tragflügelprofilsegmentes:
40 mm Länge, 6 mm Breite, 10 mm Höhe

Chemigraphie-Material:
1 mm dickes Blech aus dem AI-Werkstoff Al-Werkstoff AI Mg3 gemäss a3) mit einer ca. 12 µm starken GSX-Eloxalschicht überzogen, aber nicht eingefärbt.

Flüssigkeitsmedium: Wasser von 90 °C
Strömungsgeschwindigkeit: 0,4 m/s

### Expositionszeit: 5,0 min

Das latente Chemigraphiebild des Grenzschichtströmungsverlaufes auf der präparierten Grundplatte in unmittelbarer Nachbarschaft zum Widerstandskörper wird durch Einsenken in ein Färbebad sichtbar gemacht.

Färbebad: 3 g/I Aluminiumblau 2 LW®, 5 min bei 20°C.

Nur in die nicht oder nur partiell verdichteten Eloxalschichtfeinstrukturen kann der Farbstoff noch einziehen und adsorbiert werden. Der lokale Verdichtungsgrad wird vom Verlauf und Dicke der Heisswasser-Grenzschichtströmung bestimmt.

### D) Pointillisierung

### Beispiel 6

Eloxal-Farbschicht-Pointillisierungs-Chemigraphie des lokalen Grenzschichtströmungsverlaufes um einen auf einer Würfelfläche stehenden Kubus (Fig. 10) im mit Wasser gefüllten Strömungskanal.

### Abmessungen des Kubus: 26 x 26 x 26 mm;

Chemigraphie-Material:
0,2 mm dicke AI-Folie von 125 x 200 mm Fläche mit ca. 15 µm starker GSX-Eloxalschicht gemäss a3) überzogen und gemäss D mit einem Farbstoffpunktraster bestehend aus
100 Gew.-Teilen Aluprint-Marineblau 2N^{@}
50 Gew.-Teilen Methyläthylketon
150 Gew.-Teilen Aluminiumblau 2 LW^{@} entsprechend Fig. 1b bedruckt.
Punktdurchmesser ca. 0,5 mm, Punkthöhe ca. 30 µm.

Flüssigkeitsmedium:
Wasser von Raumtemperatur
Strömungsgeschwindigkeit: 0,4 m/s
Expositionszeit: 5 min

Wie in Fig. 10 sehr gut zu erkennen ist, zeichnen die bis 15 mm langen Farbschweife den örtlichen Verlauf der Grenzschichtströmung genau und dauerhaft auf. Wie unterschiedlich die Grenzschichtströmungen in Richtung und Geschwindigkeit in unmittelbarer Nachbarschaft des Widerstandskörpers sind, wird chemigraphisch mittels der Farbschweife direkt sichtbar gemacht. Durch anschliessendes Verdichten in siedendem entionisiertem Wasser wurde die Chemigraphie praktisch unbegrenzt haltbar gemacht.

### Beispiel 7

Eloxal-Farbschicht-Pointillisierungs-Chemigraphie des lokalen Grenzschichtströmungsverlaufes um ein auf einer Dreiecksfläche stehendes dreiseitiges Prisma (Fig. 11) im mit ÖI gefüllten Strömungskanal.

Abmessungen des Prismas:
30/50/58 mm Grundfläche, 30. mm Höhe;

Chemigraphie-Material:
0,1 mm dicke AI-Folie von 68 x 93 mm Fläche mit ca. 12 µm starker GSX-Eloxalschicht gemäss a3) überzogen und gemäss c) mit einem Farbstoffpunktraster bestehend aus
100 Gew.-Teilen Aluprint-Farblos
50 Gew.-Teilen Methyläthylketon
150 Gew.-Teilen Sudanblau®

entsprechend Fig. 1b bedruckt. Punkt-Durchmesser ca. 0,3 mm, Punkt-Höhe ca. 20 µm.

Flüssigkeitsmedium:
Paraffinöl von Raumtemperatur
Strömungsgeschwindigkeit: 0,05 m/s
Expositionszeit: 5 min

Durch den in der Farbpaste vorhandenen öllöslichen Farbstoff Sudanblau® erhält man beim Chemigraphieren bis 20 mm lange konturenscharfe Farbschweife, die den Verlauf der Grenzschichtströmung um das rechtwinklige Prisma lokal und richtungsweisend sehr deutlich sichtbar machen und dauerhaft in die Eloxalschicht einschreiben (siehe Fig. 11).

### Beispiel 8

Während die Beispiele 6 und 7 die hervorragende Möglichkeit der Pointillisierungstechnik zur Sichtbarmachung und Aufzeichnung der lokalen Grenzschichtströmungsrichtung belegen, dokumentieren die drei folgenden Beispiele die erfindungsgemässe Möglichkeit der Pointillisierungstechnik auch die Grenzschichtströmungsgeschwindigkeit unter Berücksichtigung der Expositionszeit «sichtbar» zu machen, genauer: die aufgezeichnete Farbschweiflänge mit der Geschwindigkeit der Grenzschichtströmung in Relation zu bringen.

Die Eloxai-Farbschicht-Pointillisierungs-Chemigraphien in den Fig. 12a und 12b demonstrieren zunächst beispielhaft den Einfluss der Expositionszeit auf die sich einschreibende Farbschweiflänge. Um reproduzierbare Versuchsbedingungen leicht einstellen zu können, wurde die Oberfläche einer im Flüssigkeitsmedium untergetaucht kreisenden Scheibe von 124 mm Durchmesser mit pointillisiertem Chemigraphie-Material belegt und die Scheibe über eine zentrale Achse mittels eines regulierbaren Rührmotors angetrieben.

Chemigraphie-Material:
0,2 mm dicke AI-Folie mit ca. 15 um starker GSX-Eloxalschicht gemäss a3) überzogen und gemäss c) mit einem Farbstoffpunktraster entsprechend Fig. 1a und der Farbpaste gemäss Beispiel 6 bedruckt. Punkt-Durchmesser ca. 0,5 mm, Punkt- Höhe ca. 30 µm.

Flüssigkeitsmedium:
Wasser von Raumtemperatur
Umdrehungsgeschwindigkeit der Scheibe: 100 U/min

Expositionszeiten:
0,5 min bei Fig. 12a
5,0 min bei Fig. 12b

Die Chemigraphie in Fig. 12a (halbe Originalscheibe) beweist, dass schon in 30 Sekunden über 10 mm lange Farbschweife deutlich eingeschrieben sind, die - wie strömungs- und rotationstechnisch zu erwarten ist- mit zunehmender Entfernung vom Drehpunkt der Scheibe infolge der ansteigenden Zentrifugalgeschwindigkeit der Grenzschichtströmungen einen grösseren Krümmungsradius aufweisen, der in direkter Relation zur lokalen Geschwindigkeit der Grenzschichtströmung steht und rechnerisch ausgewertet werden kann.

Die Chemigraphie in Fig. 12b demonstriert, dass zwar bei 10fach längerer Expositionszeit die Farbschweife noch deutlicher und länger (bis über 30 mm lang) werden, die Krümmungsradien lokal unverändert gleich gross bleiben, weil die Umdrehungsgeschwindigkeit der Scheibe mit 100 U/ min beibehalten worden ist.

Dass bei hinreichend grossem und mengenmässig gleichem Farbstoffdepot in den Farbstoffpunkten (bei der unter den gegebenen Bedingungen notwendigerweise ebenen Grenzschichtströmung) die Farbschweiflängen mit zunehmender Entfernung vom Drehpunkt infolge der ansteigenden Geschwindigkeit der Grenzschichtströmungen zunehmen und ebenfalls rechnerisch zur Ermittlung der lokalen Strömungsgeschwindigkeiten ausgewertet werden können, ist folgerichtig zu erwarten. Eine Versuchsreihe mit rotierenden Scheiben noch grösseren Durchmessers und kreuzförmig angeordneten Farbstoffpunktreihen bietet dafür die experimentell einfachsten und mathematisch gut überschaubaren Voraussetzungen, solange die Grenzschichtströmungen im laminaren Bereich bleiben. Die in solchen Versuchen gewonnenen Erkenntnisse über die Relation zwischen Farbschweiflänge und Geschwindigkeit der Grenzschichtströmungen sind dann auch für laminare Grenzschichtströmungen in ebenen, gestreckten Strömungskanälen und analogen Strömungszuständen in Geräten und Apparaten gültig und nutzbar.

### Beispiel 9

Für die strömungstechnische Untersuchung von Widerstandskörpern (Profilteilen, Formstücken, Modellobjekten usw.) in Flüssigkeitsströmungskanälen und Apparaturen mit vorzugsweiser Längsströmung laminarer Art haben sich an Stelle von Farbstoffpunkten Farbstrich- und Balkenstrukturen entsprechend Fig. 2a und 2b wegen grösserer Farbstoffdepotmengen als besonders vorteilhaft erwiesen. In den Fig. 13, 13a und 13b wird diese Ausführungsform der Pointillisierungstechnik beispielhaft dargestellt.

Chemigraphie-Material:
0,2 mm dicke AI-Folie mit ca. 20 µm starker GSX-Eloxalschicht gemäss a3) überzogen und dann entsprechend Fig.2a bzw. 2b bedruckt (Fig. 13 zeigt 0,5 bzw. 1,0 mm breite und 2 mm lange Strichstrukturen; Höhe ca. 30 pm)
Farbstoffpaste: gemäss Beispiel 6

Abmessungen des Tragflügelprofilsegmentes:
40 mm lang, ca. 8 mm breit am Kopf, 15 mm hoch (Fig. 13a)

Abmessungen des Zylinders:
9 mm Durchmesser, 12 mm hoch; (Fig. 13b)
Flüssigkeitsmedium: Wasser von 200C
Strömungsgeschwindigkeit: 0,5 m/s
Expositionszeit: 10 min

In beiden Fällen haben sich kräftige Farbschweife ausgebildet, die die lokale Grenzschichtströmung hinsichtlich Richtung und Geschwindigkeit deutlich sichtbar machen und aufzeichnen; sehr instruktiv die rückläufige Grenzschichtströmung an der Konkavseite des Tragflügelprofilsegmentes in Fig. 13a. Die Farbstoffstriche enthalten für noch mehrfach längere Expositionszeiten ausreichend Farbstoff. Die dunkelblauen Farbschweife heben sich sehr kontrastreich vom silberhellen Grund des Chemigraphie-Materials ab.

### Beispiel 10

Als dreidimensional geformtes Objekt für eine chemigraphische Grenzschichtströmungsuntersuchung, das nicht mit präparierter selbstklebender AI-Folie überzogen werden kann und auch nicht aus einem hell anodisierenden Aluminiumwerkstoff, sondern aus einem anderen Metall oder leitfähigen Material besteht, kann z.B. ein Propellerblatt (Fig. 14 und 15) durch Galvano-AI-Eloxal-Beschichtung gemäss a2) für das erfindungsgemässe Verfahren präpariert werden. Mit Hilfe der Eloxal-Farbschicht-Pointillisierungs-Chemigraphie werden die Grenzschichtströmungen auf den Propellerblattoberflächen einer Schiffsschraube aus Messing- bzw. Bronzelegierung bei verschiedenen Anstellwinkeln sichtbar gemacht und aufgezeichnet. Hierfür werden die einzelnen Propellerblätter zunächst gemäss a2) allseitig mit Galvano-AI-Eloxal beschichtet und die ca. 15 jim starke GS-Eloxalschicht durch Pointillisieren mit einem Farbstoffpunktraster versehen.

Abmessungen der Propellerblätter:
ca. 100 mm lang, 60 mm breit, 2 mm dick;

Flüssigkeitsmedium:
Wasser von Raumtemperatur
Umdrehungsgeschwindigkeit: ca. 60 U/min

Anstellwinkel:
steil, ca. 60°C, Fig. 14
flach, ca. 20 °C, Fig. 15
Expositionszeit: 5 min

Die Fig. 14a und 15ä zeigen die Oberseiten, die Fig. 14b und 15b die Unterseiten der Propellerblätter mit den chemigraphisch erzeugten Farbschweifen der recht unterschiedlichen Grenzschichtströmungen. Besonders auf den Oberseiten führen die unterschiedlichen Anstellwinkel zu sehr verschiedenen Grenzschichtströmungen, wie die Chemigraphien zeigen, doch auch auf den Unterseiten spiegeln die deutlich voneinander abweichenden Farbschweifrichtungen (bei 14b steiler als bei 15b) den Einfluss der Anstellwinkel wider. Bemerkenswert sind die gegenläufigen Grenzschichtströmungen nahe dem Ansatz des Propellerblattes am Drehkopf (besonders deutlich in den Fig. 15a und 15b). Für den strömungstechnischen Fachmann lassen sicherlich schon die qualitativen Auswertungen der mit verschiedenen Anstellwinkeln erhaltenen Grenzschichtströmungs-Chemigraphien eine Beurteilung und Optimierung der Propellerblattform zu, doch lassen sich bei genau festgelegten Versuchsparametern aus den Richtungen, Krümmungsradien und Längen der Farbschweife auch quantitative Ergebnisse gewinnen, die die Kenntnisse über das Strömungsgeschehen an der und um die Schiffsschraube erweitern.

Das Objekt dieses Beispiels, die Propellerblattoberfläche, ist bei schwierigeren Untersuchungsbedingungen für die Doppelpointillisierung prädestiniert, wie Beispiel 12 zeigt.

### Beispiel 11

Dieses Beispiel ergänzt Beispiel 10 in zwei Perspektiven anhand der Fig. 16a und 16b in Eloxal-Farbschicht-Pointillisierungs-Chemigraphien in nichtwässrigen Flüssigkeitsmedien und hinsichtlich des Einflusses turbulenter Grenzschichtströmungen auf die Farbschweiflängen.

Die Versuchsanordnung mit untergetauchter rotierender Scheibe von 120 mm Durchmesser entspricht prinzipiell der in Beispiel 10; als Flüssigkeitsmedium fungiert jedoch das viel dünnflüssigere Aceton.

Chemigraphie-Material:
0,2 mm dicke AI-Folie mit ca. 20 µm starker GSX-Eloxalschicht gemäss a3) überzogen und die ausgeschnittenen Kreisscheiben mit im wesentlichen radial angeordneten Farbstoffpunktreihen pointillisiert.
Punkt-Durchmesser ca. 0,4 mm
Punkt-Höhe ca. 20 bis 30 µm.
Farbstoffpaste:
100 Gew.-Teile Aluprintmarineblau 2N
56 Gew.-Teile Methyläthylketon
75 Gew.-Teile Savinylblau GLS^{@}

Flüssigkeitsmedium:
Aceton
Oberflächenspannung bei 20°C: 2,37·10⁻⁴N/cm Viskosität bei 20°C: 2,4·10⁻⁴ Pa-s (Wasser dage- gₑₙ 7,28·10⁻⁴ N/cm bzw. 1,01·10⁻³ Pa-s)

Umdrehungsgeschwindigkeit der Scheibe:
100 U/min bei Fig. 16a
500 U/min bei Fig. 16b

Expositionszeit:
2,0 min in beiden Versuchen. Bei den 50 mm vom Drehpunkt entfernten (durch ein Rechteck gekennzeichneten) Farbstoffpunkten entspricht das einer Geschwindigkeit von
ca. 0,5 m/s in Fig. 16a bzw.
ca. 3 m/s in Fig. 16b

wodurch die erste Chemigraphie (Fig. 16a) im Bereich laminarer, die zweite Chemigraphie (Fig. 16b) im Bereich turbulenter Grenzschichtströmung erzeugt worden ist.

### E. Doppelpointillisierung

### Beispiel 12

Dem Sinn und Zweck der Doppel-Pointillisierungstechnik entsprechend - Ausschluss von Eintauch- und Anfahreffekten - wird zur Aufzeichnung der Grenzschichtströmungen in der Umgebung eines Modell-Voith-Schneider-Propellers mit 4 Messern der Schiffsboden des Modellbootes mit doppelt-pointillisiertem Chemigraphie-Material beklebt, um eine Verzeichnung der Chemigraphie beim Eintauchen des Modellbootes und beim Anfahren des Propellers auszuschliessen.

Chemigraphie-Material:
0,2 mm dicke AI-Folie vom Format 130 x 210 mm mit ca. 15 µm starker GSX-Eloxalschicht gemäss a3)überzogen und durch Pointillisieren mit einem Farbpunktraster entsprechend Fig. 1a samt Abdeckpasteraster bedruckt. Farbpunkt-Durchmesser 0,4 mm, Farbpunkt-Höhe ca. 25 µm; Abdeckpunkt-Durchmesser 0,7 mm, Höhe ca. 60µm.

Farbstoffpaste: gemäss Beispiel 6

Abdeckpaste:
bestehend aus
56 Gew.-Teilen Saccharose
4 Gew.-Teilen Methylcellulose
46 Gew.-Teilen Wasser
Durchmesser des Propeller-Rotors: 65 mm
Länge der Propeller-Messer: 60 mm

Flüssigkeitsmedium:
Wasser von Raumtemperatur
Umdrehungsgeschwindigkeit des Propeller-Rotors: >500 U/min
Eintauch- und Anlaufzeit: ca. 1 min
Expositionszeit (anschliessend) 3 min

Fig. 17 zeigt die Eloxal-Farbschicht-Pointillisierungs-Chemigraphie der Grenzschichtströmungen auf dem Schiffsboden und auf der Rotorfläche, wie sie von dem VOITH-SCHNEIDER-Propeller erzeugt werden. An praktisch jeder Stelle der beströmten Fläche ist die Richtung der jeweiligen Grenzschichtströmung zu erkennen und daraus auch die Drehrichtung des Propelller-Rotors zu entnehmen. Besonders interessant sind Bereiche rechts und oberhalb des Rotors, wo sich offenbar zwei Hauptströmungsrichtungen durch den gleichmässig umlaufenden Propeller-Rotor manifestiert haben.

## Patentansprüche

1. Verfahren zum chemischen Aufzeichnen von Grenzschichtströmungen durch Anströmen von unverdichteten elektrischen anodisch oxidierten Aluminiumoberflächen mit einem bewegten Medium, dem reaktive, saure oder basische Agenzien beigemischt sind, und Einfärben der veränderten Schicht, dadurch gekennzeichnet, dass in das bewegte Medium einer farblosen oder gefärbten wässrigen, nichtwässrigen oder öligen Flüssigkeit oder in oder auf die nicht oder nicht vollständig verdichtete anodisch oxidierte Aluminiumoberfläche eine in die anodisch oxidierte Aluminiumoberfläche einlagerbare oder adsorbierbare Substanz homogen oder pointillisiert auf(ein)gebracht wird, die löslich ist in wässrigen, nichtwässrigen oder öligen Medien und gegebenenfalls nachfolgend eine nicht kapiltaraktive Schutz- oder Abdeckpaste, die ein mit Farbstoffen reagierendes Agens enthält, aufgebracht wird und dass die Oberflächen mit der farblosen oder gefärbten Flüssigkeit beströmt werden und die durch die Grenzschichtströmung in die kapillaraktive Eloxalschicht eingeschriebene Verfärbung und/oder Konturierung entwickelt wird.

2. Verfahren nach Anspruch 1, dadurch gekennzeichnet, dass ein anodisierfähiger Aluminiumwerkstoff eingesetzt wird.

3. Verfahren nach Anspruch 1, dadurch gekennzeichnet, dass ein mit anodisierfähigem Aluminium beschichtetes Material eingesetzt wird.

4. Verfahren nach Anspruch 2, dadurch gekennzeichnet, dass ein mit einer selbstklebenden anodisierbaren Aluminiumfolie beschichtetes Material eingesetzt wird.

5. Verfahren nach Ansprüchen 1 bis 4, dadurch gekennzeichnet, dass die Flüssigkeit homogen mit einem von einer farblosen Eloxalschicht adsorbierbaren Stoff angefärbt wird.

6. Verfahren nach Ansprüchen 1 bis 5, dadurch gekennzeichnet, dass eine heisse Hydroxylgruppen enthaltende Flüssigkeit eine farblose Eloxalschicht beströmt und letztere anschliessend zur Entwicklung eingefärbt wird.

7. Verfahren nach Ansprüchen 1 bis 4, dadurch gekennzeichnet, dass auf eine farblose Eloxalschicht Farbstoffdepots aus adsorbierbaren wasserlöslichen, nichtwasserlöslichen oder öllöslichen Farbstoffen aufgebracht werden.

8. Verfahren nach Ansprüchen 1 bis 4, dadurch gekennzeichnet, dass auf eine Eloxalschicht Agensdepots aus chemisch reaktiven oder physikalisch aktiven Substanzen aufgebracht werden.

9. Verfahren nach Ansprüchen 7 und 8, dadurch gekennzeichnet, dass die Farbstoff- bzw. Agensdepots mit einer nicht kapillaraktiven Abdeck-oder Schutzpaste mit einem etwas grösseren Durchmesser überdeckt werden.

10. Verwendung von Abdeck- und Schutzpasten aus 50 Gewichtsteilen Saccharose, 4 Gewichtsteilen Methylcellulose und 46 Gewichtsteilen Wasser zur Durchführung des Verfahrens nach Anspruch 9.

11. Verwendung von Abdeck- und Schutzpasten aus 2-3 Gewichtsteilen Gelatine, 0,5 Gewichtsteilen Methylcellulose und ca. 60 Gewichtstellen Wasser zur Durchführung des Verfahrens nach Anspruch 9.

12. Verwendung von Chemigraphiematerialien bestehend aus an der Oberfläche anodisiertem, unverdichtetem, farblosem oder eingefärbtem Aluminiumwerkstoff, der mit Farbstoff oder Agensdepots versehen ist, wobei gegebenenfalls diese von Abdeck- oder Schutzpaste überzogen sind zur Durchführung des Verfahrens nach Ansprüchen 1 bis 9.

13. Verwendung des Verfahrens nach den Ansprüchen 1 bis 9 zum Aufzeichnen von flächenhaften und richtungsweisenden Grenzschichtströmungen in Maschinen, Apparaturen und Aggregaten.

## Claims

1. A process for chemically recording boundary layer flows by causing a moving medium with which reactive, acid or basic agents have been mixed, to flow over uncompressed electrically anodically oxidized aluminium surfaces and cout- ouring the layer which has undergone alteration, characterised in that into the moving medium consisting of a colourless or coloured aqueous, non-aqueous, or oily liquid, or into or onto the uncompressed or not fully compressed, anodically oxidized aluminium surface there is applied or introduced, homogeneously or dotwise, a substance which can be incorporated or adsorbed into the anodically oxidized aluminium surface and which is soluble in aqueous, non-aqueous, or oily media, following which, if necessary, a non-surface active protective or covering paste containing an agent which reacts with dyes is applied; and that the colourless or coloured liquid is caused to flow over the surfaces, and the colouring and/or contouring registered in the surface-active Eloxal layer as a result of the boundary layer flow, is developed.

2. A process as claimed in Claim 1, characterised in that an anodisable aluminium material is used.

3. A process as claimed in Claim 1, characterised in that a material coated with anodisable aluminium is used.

4. A process as claimed in Claim 2, characterised in that a material coated with a self- adhesive, anodisable aluminium foil is used.

5. A process as claimed in Claims 1 to 4, characterised in that the liquid is homogeneously coloured with a substance which is adsorbable by a colourless Eloxal layer.

6. A process as claimed in Claims 1 to 5, characterised in that a hot liquid containing hydroxyl groups is caused to flow over a colourless Eloxal layer, and the latter is subsequently coloured for development.

7. A process as claimed in Claims 1 to 4, characterised in that dyestuff deposits of adsorbable, water-soiubie, non-water-soluble or oil-soluble dyes are applied to a colourless Eloxal layer.

8. A process as claimed in Claims 1 to 4, characterised in that agent deposits of chemically- reactive or physically-active substances are applied to an Eloxal layer.

9. A process as claimed in Claims 7 and 8, characterised in that the dyestuff and agent deposits are covered by a non-surface-active covering or protective paste having a somewhat larger diameter.

10. The use of covering and protective pastes made of 50 parts by weight sucrose, 4 parts by weight methylcellulose and 46 parts by weight water, for carrying out the process claimed in Claim 9.

11. The use of covering and protective pastes made of 2-3 parts by weight gelatine, 0.5 parts by weight methylcellulose and about 60 parts by weight water, for carrying out the process claimed in Claim 9.

12. The use of chemigraphic materials made of uncompressed, colourless or coloured aluminium material which is anodized at the surface and is provided with dyestuff or agent deposits, these, if necessary being coated with covering or protective paste, for carrying out the process claimed in Claims 1 to 9.

13. The use of the process as claimed in Claims 1 to 9, for the recording of planar and directing boundary layer flows in machines, apparatus and assemblies.

## Revendications

1. Procédé d'enregistrement par voie chimique de courants de couche limite, par écoulement, sur des surfaces d'aluminium oxydées anodiquement par voie électrique et non comprimées, d'un milieu en mouvement auquel ont été ajoutés des agents acides ou basiques et par coloration de la couche modifiée, caractérisé en ce qu'il consiste à introduire dans le milieu en mouvement d'un liquide aqueux, non aqueux ou huileux, incolore ou coloré ou à déposer, d'une manière homogène ou par points, dans ou sur la surface d'aluminium oxydée anodiquement, non comprimé ou non entièrement comprimée, une substance incorporable ou adsorbable, qui est soluble dans des milieux aqueux, non aqueux ou huileux et, le cas échéant, à déposer ensuite une pâte de protection et de revêtement non tensio-active, qui contient un agent réagissant sur des colorants et à faire s'écouler le liquide incolore ou coloré sur les surfaces et à développer la coloration et/ou la configuration inscrite dans la couche d'aluminium anodisé par le courant de couche limite.

2. Procédé suivant la revendication 1, caractérisé en ce qu'il consiste à utiliser un matériau en aluminium susceptible d'être anodisé.

3. Procédé suivant la revendication 1, caractérisé en ce qu'il consiste à utiliser un matériau revêtu d'aluminium susceptible d'être anodisé.

4. Procédé suivant la revendication 2, caractérisé en ce qu'il consiste à utiliser un matériau revêtu d'une feuille d'aluminium pouvant être anodisé autocollante.

5. Procédé suivant les revendications 1 à 4, caractérisé en ce qu'il consiste à colorer le liquide d'une manière homogène par une substance adsorbable par une couche d'aluminium anodisé incolore.

6. Procédé suivant les revendications 1 à 5, caractérisé en ce qu'il consiste à faire s'écouler un liquide chaud contenant des groupes hydroxy sur une couche d'aluminium anodisé incolore et à colorer cette dernière ensuite pour le développement.

7. Procédé suivant les revendications 1 à 4, caractérisé en ce qu'il consiste à déposer sur une couche d'aluminium anodisé incolore des dépôts de colorant en substances colorantes adsorba- bles, solubles dans l'eau, insolubles dans l'eau ou solubles dans l'huile.

8. Procédé suivant les revendications 1 à 4, caractérisé en ce qu'il consiste à déposer sur une couche d'aluminium anodisé un dépôt d'agent en substances chimiquement réactives ou physiquement actives.

9. Procédé suivant les revendications 7 et 8, caractérisé en ce qu'il consiste à recouvrir le dépôt de colorant ou d'agent d'une pâte de revêtement ou de protection non tensio-active d'un diamètre un peu plus grand.

10. Utilisation de pâtes de revêtement et de protection constituées de 50 parties en poids de saccharose, de 4 parties en poids de méthylcellulose et de 46 parties en poids d'eau, pour exécuter le procédé suivant la revendication 9.

11. Utilisation de pâtes de revêtement et de protection constituées de 2 à 3 parties en poids de gélatine, de 0,5 partie en poids de méthylcellulose et d'environ 60 parties en poids d'eau pour exécuter le procédé suivant la revendication 9.

12. Utilisation de matières de chimigraphie constituées de matériaux d'aluminium incolores ou colorés, non comprimés, anodisés en surface et munis de dépôts de colorants ou d'agents, ces dépôts étant éventuellement revêtus de pâtes de revêtement ou de protection pour exécuter le procédé suivant les revendications 1 à 9.

13. Utilisation du procédé suivant les revendications 1 à 9 pour enregistrer des courants de couches limites superficiels et directionnels dans des machines, dans des appareillages et dans des équipements.
